# DEMANDE DE BREVET EUROPEEN

(11) **EP 0 854 349 A1**
(43) Date de publication de la demande: **22.07.1998**
(21) Numéro de dépôt: 97400064.8
(22) Date de dépôt: 15.01.1997
(51) Int. Cl.: F41H 5/26

(54) **Meurtrière de défense pour véhicule blindé**

(71) Demandeur: GIAT INDUSTRIES, 78000 Versailles (FR)
(72) Inventeur: Labbe, Benoît, 28600 Luisant (FR); Ravilly, Michel, 18500 Marmagne (FR)
(74) Mandataire: Couderc, Thierry

(57) **Abrégé**

Meurtrière de défense destinée à équiper la paroi vitrée (2) d'un véhicule blindé, caractérisée en ce qu'elle comprend une plaque extérieure (3) constituée par la partie vitrée (2) elle-même et une plaque intérieure de blindage (5) reliée de manière amovible à la plaque extérieure (3) par un moyen de réception (4) solidaire de la partie vitrée (2).

## Description

Le domaine technique de la présente invention est celui des meurtrières disposées dans la paroi transparente des véhicules blindés comme ceux utilisés pour le transport de fonds, d'objets précieux ou de personnalités.

Les véhicules de ce type sont déjà équipés de meurtrières permettant aux occupants de riposter de l'intérieur à une agression et leur permettre, en particulier et si nécessaire, de tirer avec leurs armes au travers de ces meurtrières. Actuellement, les meurtrières sont visibles de l'extérieur et sont toujours fixées sur un blindage opaque mais à proximité d'une surface transparente pour permettre aux occupants d'apprécier leurs tirs. Le problème se complique lorsqu'il s'agit du parebrise ou des vitres latérales, car la présence d'une ou plusieurs meurtrières diminue la visibilité de manière importante. Un autre inconvénient de ces meurtrières réside dans l'absence d'une étanchéité totale à l'eau et aux gaz. Un autre inconvénient réside encore dans le fait qu'un agresseur est susceptible d'ouvrir la meurtrière par un système aimanté ou à ventouse.

Le but de la présente invention est de proposer une meurtrière directement incorporée dans la partie vitrée du véhicule tout en la rendant invisible de l'extérieur.

A cet effet, l'invention propose une meurtrière de défense destinée à équiper une partie vitrée d'un véhicule blindé, meurtrière qui est caractérisée en ce qu'elle comprend une plaque extérieure constituée par la partie vitrée elle-même et une plaque intérieure de blindage reliée de manière amovible à la plaque extérieure par un moyen de réception solidaire de la partie vitrée.

Selon un mode de réalisation de l'invention, le moyen de réception comprend une jupe d'appui sur la plaque extérieure et qui est prolongée par une collerette délimitant au moins une rainure dans laquelle la plaque intérieure est engagée.

Selon ce mode de réalisation, la collerette du moyen de réception présente une rainure circulaire munie de créneaux, alors que la plaque intérieure de forme circulaire est également munie de créneaux qui viennent s'engager dans ladite rainure par rotation.

En variante, la collerette présente deux rainures latérales rectilignes, et la plaque intérieure est de forme parallèlépipédique pour venir s engager dans lesdites rainures par translation.

Selon d'autres caractéristiques de l'invention :
- la plaque intérieure peut être maintenue dans la collerette du moyen de réception par un système à grenouillère,
- la partie vitrée est munie d'un évidement dans lequel vient s'engager le moyen de réception,
- la plaque intérieure est une plaque métallique de blindage, et
- le moyen de réception peut être fixé par collage à la plaque extérieure.

Selon un avantage de l'invention, la meurtrière ne constitue pas un obstacle à la visibilité, présente une étanchéité totale aux fluides, assure une impossibilité totale d'ouverture par l'extérieur, et surtout procure une discrétion parfaite vis-à-vis de l'extérieur.

D'autres caractéristiques, détails et avantages de l'invention ressortiront à la lecture du complément de description qui va suivre en référence aux dessins annexés donnés uniquement à titre d'exemple et dans lesquels :
- la figure 1 est une vue en coupe transversale d'une meurtrière selon l'invention,
- la figure 2 est une vue de dessus du moyen de réception illustré à la figure 1,
- la figure 3 est une vue de face de la plaque intérieure illustrée à la figure 1, et
- la figure 4 est une vue de dessus d'une variante de réalisation du moyen de réception illustré sur la figure 1.

Selon la figure 1, la meurtrière 1 est fixée sur la partie vitrée 2 d'un véhicule blindé (non représenté) et comprend une plaque extérieure 3, un moyen de réception 4 et une plaque intérieure de blindage 5. La plaque extérieure 3 est ici confondue avec la partie vitrée qui est constituée d'un ensemble de plaques 6, 7 et 8, outre la plaque 3 elle-même. Les plaques 3, 6-8 sont constituées par du verre à blindage ou par du polycarbonate, l'ensemble étant transparent. On pratique un évidement 10 dans la partie vitrée 2 à travers les plaques 6 à 8, la plaque 3 étant laissée intacte. Dans le cas ou la partie vitrée 2 est constituée d'une seule épaisseur de verre ou de polycarbonate, on réalise l'évidement 10 de façon à laisser une partie intacte constituant la plaque extérieure 3.

Le moyen de réception 4 est constitué d'une jupe 11 prolongée par une collerette 12. La jupe 11 est engagée dans l'évidement 10 et est fixée dans celui-ci par une couche 13 de colle qui peut se prolonger au niveau de la face interne de la partie vitrée 2. La collerette 12 est munie d'une rainure circulaire 14 de réception de la plaque intérieure 5. Ainsi, il suffit d'engager la plaque 5 dans cette rainure 14 pour parfaire le blindage ou l'escamoter hors de cette rainure 14 pour permettre le tir au travers de la plaque 3 qui sera réparée ultérieurement.

Sur la figure 2 ou vue de dessus, on remarque que le moyen de réception 4 comprenant la jupe 11, la collerette 12 et la rainure 14, présente une forme circulaire. La collerette 12 est munie d'un certain nombre de créneaux 15 permettant d'assurer le positionnement de la plaque intérieure 5 par rotation.

Sur la figure 3 ou vue de face, la plaque intérieure 5 est munie à sa périphérie de créneaux 16. En faisant correspondre les créneaux 15 de la collerette 12 et les créneaux 16 de la plaque 5, on peut réaliser un emboîtement par rotation de la plaque 5 pour assurer son blocage et son maintien en position.

Selon une variante de réalisation illustrée à la figure 4, la collerette 12 du moyen de réception 4 présente un profit parallélépipédique et deux rainures 17 et 18 latérales et rectilignes. La plaque intérieure 5 est alors de forme parallélépipédique et est engagée par translation dans les rainures 17 et 18. La jupe 11 du moyen de réception 4 peut être alors soit de forme tubulaire soit de forme parallélépipédique.

L'emplacement de la meurtrière peut être avantageusement sérigraphié, ce qui apporte une discrétion totale vis-à-vis de l'extérieur. La meurtrière selon l'invention est particulièrement adaptée pour des parebrises sans modification de leur géométrie d'origine, n'offrant aucun obstacle au passage des essuies-glaces et permettant ainsi l'utilisation des pièces d'origine.

## Revendications

1. Meurtrière de défense destinée à équiper la paroi vitrée (2) d'un véhicule blindé, caractérisée en ce qu'elle comprend une plaque extérieure (3) constituée par la partie vitrée (2) elle-même et une plaque intérieure de blindage (5) reliée de manière amovible à la plaque extérieure (3) par un moyen de réception (4) solidaire de la partie vitrée (2).

2. Meurtrière de défense selon la revendication 1, caractérisée en ce que le moyen de réception (4) est fixé par collage à la plaque extérieure (3).

3. Meurtrière de défense selon la revendication 1 ou 2, caractérisée en ce que le moyen de réception (4) comprend une jupe (11) d'appui sur la plaque extérieure (3) et qui est prolongée par une collerette (12) délimitant au moins une rainure dans laquelle la plaque intérieure (5) est engagée.

4. Meurtrière de défense selon la revendication 3, caractérisée en ce que la collerette (12) présente une rainure circulaire (14) munie de créneaux (15), la plaque intérieure (5) de forme circulaire étant munie de créneaux (16) venant s'engager dans ladite rainure (14) par rotation.

5. Meurtrière de défense selon la revendication 3, caractérisée en ce que la collerette (12) présente deux rainures (17, 18) latérales et rectilignes, la plaque intérieure (5) étant de forme parallélépipédique pour venir s'engager dans les rainures (17, 18) par translation.

6. Meurtrière de défense selon la revendication 5, caractérisée en ce que la plaque intérieure (5) est maintenue dans la collerette (12) par un système à grenouillère.

7. Meutrière de défense selon l'une quelconque des revendications précédentes, caractérisée en ce que la partie vitrée (2) est munie d'un évidement (10) dans lequel vient s'engager le moyen de réception (4).

8. Meutrière de défense selon l'une quelconque des revendications précédentes, caractérisée en ce que la plaque intérieure (5) est une plaque métallique de blindage.
